# EUROPÄISCHE PATENTSCHRIFT

(11) **EP 0 402 359 B1**
(45) Veröffentlichungstag und Bekanntmachung des Hinweises auf die Patenterteilung: **01.09.1993**
(21) Anmeldenummer: 89900795.9
(22) Anmeldetag: 30.12.1988
(51) Int. Cl.: H01H 47/32, F02D 41/20

(54) **SCHALTUNGSANORDNUNG ZUR GETAKTETEN VERSORGUNG**
CIRCUIT ARRANGEMENT FOR CYCLIC SUPPLY
CIRCUIT POUR ALIMENTATION CYCLIQUE

(30) Priorität: 18.02.1988 DE 3805031
(43) Veröffentlichungstag der Anmeldung: 19.12.1990
(73) Patentinhaber: ROBERT BOSCH GMBH, 70442 Stuttgart (DE)
(72) Erfinder: LOCHER, Johannes, D-7000 Stuttgart 50 (DE); FISCHER, Werner, D-7257 Ditzingen 5 (DE); TAUSCHER, Joachim, D-7000 Stuttgart 10 (DE)
(86) Internationale Anmeldenummer: DE8800786
(87) Internationale Veröffentlichungsnummer: WO8907831

(56) Entgegenhaltungen:
- EP-A- 75 303
- DE-A- 2 425 585
- GB-A- 2 127 186
- Patent Abstracts of Japan, vol. 6, no. 267 (M-182) 1145 25 December 1982, & JP-A-57157878

## Beschreibung

### Stand der Technik

Die Erfindung betrifft eine Schaltungsanordnung zur getakteten Versorgung eines elektromagnetischen Verbrauchers mit einer von einem Steuersignal, welches die Differenz zwischen dem Momentansignal am Verbraucher und einem festlegbaren Führungssignal repräsentiert, beaufschlagten Regelung. Eine derartige Schaltungsanordnung ist beispielsweise aus der US-PS 4 452 210 bekannt und umfaßt eine Treiberschaltung für ein Einspritzventil einer Brennkraftmaschine. Bei der bekannten Treiberschaltung wird bei offenem Einspritzventil der Erregerstrom festgestellt und hiervon ein Signal abgeleitet. Aus der Differenz zwischen diesem Momentansignal und einem festlegbaren Referenzsignal wird ein Steuersignal erzeugt, das als Grundlage eines Pulsbreitenmodulationssignals dient. Der Erregerstrom für das Einspritzventil wird daher durch Beeinflussung der Impulsbreite des Erregerstromssignals, also impulsbreitenmoduliert, gesteuert.

Eine derartige Regelung mit Hilfe einer Impulsbreitenmodulation hat jedoch zur Folge, daß Oberwellen aufgrund der sich beim Regelungsvorgang ändernden Breite der Starkstromimpulse für den Erregerstrom des Einspritzventils auftreten.

Aus JP-A-57 157 878 ist eine Schaltungsanordnung zur getakteten Versorgung eines elektromagnetischen Verbrauchers mit einer von einem Steuersignal beaufschlagten Regelung bekannt, wobei die Differenz zwischen momentanen Signal am Verbraucher und einer festlegbaren Führungsgröße erfaßt wird und wobei ein getakteter Stromregler vorgesehen ist, dessen Taktfrequenz variabel ist.

Auch aus GB-A-2 127 186 ist ein Regler bekannt, dessen Taktfrequenz vermittels einer Verzögerungsstufe nachregelbar ist.

### Vorteile der Erfindung

Die erfindungsgemäße Schaltungsanordnung zur getakteten Versorgung eines elektromagnetischen Verbrauchers mit einer von einem Steuersignal, welches die Differenz zwischen dem Momentansignal am Verbraucher und einem festlegbarem Führungssignal repräsentiert, beaufschlagten Regelung, bei welcher ein getakteter Stromregler vorgesehen ist, dessen Traktfrequenz nachregelbar ist und bei der zur Nachregelung der Taktfrequenz eine einen Frequenz-/Spannungswandler mit nachgeschaltetem Integrator aufweisende Schaltungseinheit vorgesehen ist, hat insbesondere den Vorteil, daß die grundsätzlichen Vorteile eines Stromreglers zur Verfügung stehen, nämlich eine Ausregelung der Gegen-EMK des elektromagnetischen Verbrauchers und eine Totzeit von Null für eine Sprungantwort. Gemäß der Erfindung werden diese Vorteile kombiniert mit der vorteilhaften Eigenschaft, daß im stationären Zustand eine feste, konstante Frequenz für die Taktung erreicht wird. Durch die zur Nachregelung der Taktfrequenz vorgesehene Schaltungseinheit, die einen Frequenz-/Spannungswandler mit nachgeschaltetem Integrator aufweist, können Störungen auf der Taktfrequenz infolge der Integration wirksam unterdrückt werden, da sich das Integrationssignal nur unwesentlich ändert, wenn auf der Taktfrequenz zusätzliche Störimpulse vorhanden sind. Zur Ausbildung des Frequenz-/Spannungswandlers ist vorzugsweise ein Komparator vorgesehen.

Zur Ankopplung der Schaltungseinheit für die Nachregelung an den Stromregler ist vorteilhafterweise ein dem Verbraucher zugeordneter, diesen beaufschlagender Leistungsschalter vorgesehen, dessen Ansteuersignal der Schaltungseinheit zuführbar ist, und weiterhin zur Ansteuerung des Leistungsschalters eine Triggerschaltung vorgesehen, deren Hysterese durch die Schaltungseinheit änderbar ist.

Hierzu ist vorteilhafterweise die Triggerschaltung als Schmitt-Trigger ausgebildet. Ein Schmitt-Trigger weist eine Hysterese auf, die üblicherweise durch entsprechende Beschaltung des Schmitt-Triggers festgelegt wird und durch eine andere Beschaltung gegebenenfalls geändert werden kann. Durch die Beschaltung des Schmitt-Triggers ist gemäß der Erfindung daher die Stromhysterese des Stromreglers an unterschiedliche Verhältnisse anpaßbar.

Bei einer besonders vorteilhaften Ausgestaltung der erfindungsgemäßen Schaltung ist ein zusätzlicher Steuereingang vorgesehen, an welchen eine Spannung zur Steuerung der Stromhysterese des Stromreglers anlegbar ist. Statt einer durch feste Beschaltung eingestellten Spannung für den Schmitt-Trigger wird daher bei dieser Ausführungsform eine einstellbare Spannung verwendet.

### Zeichnung

Die Erfindung wird nachstehend anhand eines zeichnerisch dargestellten bevorzugten Ausführungsbeispiels näher erläutert, aus welchem weitere Vorteile und Merkmale hervorgehen. Figur 1 zeigt ein schematisch stark vereinfachtes Blockschaltbild zur Veranschaulichung des Prinzips der erfindungsgemäßen Nachregelung, Figur 2 ein bevorzugtes Ausführungsbeispiel einer erfindungsgemäßen Schaltungseinheit zur Nachregelung der Taktfrequenz, Figur 3 ein Blockschaltbild eines erfindungsgemäßen Stromreglers und Figur 4 ein Ausführungsbeispiel für einen erfindungsgemäßen Stromregler.

### Beschreibung des Ausführungsbeispiels

Beim Ausführungsbeispiel handelt es sich um eine Stromreglerschaltung, bei der durch eine besondere Schaltungseinheit eine Nachregelung der Taktfrequenz erfolgt, mit der über einen Leistungsschalter ein Verbraucher (Last) versorgt wird. Die Last kann beispielsweise eine Induktivität sein, etwa eine Erregerspule für ein Brennstoff-Einspritzventil einer Brennkraftmaschine.

Die in Figur 1 schematisch stark vereinfacht und in Figur 2 in einem bevorzugten Ausführungsbeispiel dargestellte Schaltungseinheit mit Anschlußpunkten A und B ist dazu vorgesehen, in einer in Figur 4 im einzelnen dargestellten Ausführungsform eines erfindungsgemäßen Stromreglers zwischen dort ebenfalls mit A, B bezeichneten Punkten eingefügt zu werden.

Wie aus den Figuren 1 und 2 hervorgeht, umfaßt die Schaltungseinheit einen an einen Anschluß A angeschlossenen Frequenz-/Spannungswandler 10, dem ein Integrator 20 nachgeschaltet ist, dem ein Ausgangsanschluß B nachfolgt.

Bei der in Figur 2 dargestellten Schaltungseinheit entsprechen der Eingangsanschluß A und der Ausgangsanschluß B den entsprechenden Anschlüssen des Blockschaltbilds gemäß Figur 1. An den Eingangsanschluß A sind in Serie ein Widerstand R11 und ein Kondensator C11 angeschlossen, der mit einem Widerstand R13 sowie einem Widerstand R12 und der Kathode einer Diode D11 verbunden ist. Die jeweils anderen Anschlüsse des Widerstands R12 beziehungsweise der Diode D11 sind an Masse (GND) gelegt. Das andere Ende des Widerstands R13 ist mit dem negativen Eingang eines Komparators IC11 sowie mit einem Widerstand R14 verbunden, dessen anderes Ende an einer Versorgungsspannung (5 Volt) liegt. Der Komparator IC11 ist in sogenannter "open-collector"-Ausführung ausgebildet.

Der andere, positive Eingang des Komparators IC11 ist über einen Widerstand R15 mit der Versorgungsspannung (5 Volt) und über einen Widerstand R16 mit Masse verbunden. Der Ausgang des Komparators IC11 ist über einen Widerstand R17 an die Versorgungsspannung rückgeführt und weiterhin an einen Widerstand R18 angeschlossen, dessen anderes Ende mit einem Widerstand R19 und einem Kondensator C12 verbunden ist, dessen anderer Anschluß an Masse liegt. Das andere Ende des Widerstands R 19 ist an den negativen Eingang eines Operationsverstärkers IC12 gelegt, dessen Ausgang mit dem Ausgangsanschluß B der Schaltungseinheit verbunden ist. Der negative Eingang und der Ausgang des Operationsverstärkers IC12 sind über eine Integrationskapazität C13 überbrückt. Am positiven Eingang des Operationsverstärkers IC12 liegen ein Widerstand R110, der an die Versorgungsspannung geführt ist, und ein Widerstand R111, dessen anderer Anschluß an Masse gelegt ist.

Figur 3 der Zeichnung zeigt ein schematisches Blockschaltbild einer erfindungsgemäßen Stromreglerschaltung, die in Figur 4 detailliert in einem bevorzugten Ausführungsbeispiel dargestellt ist. Im Blockschaltbild gemäß Figur 3 liegt am Eingang eine Sollspannung U(Soll) an, die proportional zum Sollstrom an einer induktiven Last ist. Die Sollspannung wird über einen Begrenzer dem positiven Eingang eines Komparators zugeführt, an dem nunmehr also eine dem Sollstrom I(Soll) proportionale Spannung anliegt, und an dessen negativen Eingang eine gemittelte Istspannungsgroße, die dem gemittelten Iststrom I(Ist) proportional ist.

Das Ausgangssignal des Komparators wird auf einen Schmitt-Trigger gegeben, der einen elektronischen Leistungsschalter S ansteuert. Im Takt der vom Schmitt-Trigger abgegeben Impulse wird von dem Leistungsschalter S eine induktive Last angesteuert, deren einer Anschluß am Schalter S anliegt und deren anderer Anschluß zu einer positiven Versorgungsspannung + U(Batt.) geführt ist. Die Last ist durch eine Diode D5 überbrückt.

Der andere Anschluß des Leistungsschalters S ist an eine Einrichtung zur Messung des Ist-Stroms geführt, die wiederum an einer negativen Versorgungsspannung - U(Batt.) liegt.

Das von der Ist-Strommeß-Vorrichtung abgegebene Signal wird einem Spitzenwertgleichrichter zugeführt, der eine Entladezeitkonstante τ₁ aufweist. Der Spitzenwertgleichrichter gibt daher ein gemitteltes Iststromsignal I̅(̅i̅s̅t̅)̅ ab, welches, wie bereits erwähnt, dem negativen Eingang des Komparators zugeführt wird.

Die anhand des Blockschaltbilds von Figur 3 erläuterte erfindungsgemäße Stromregelschaltung soll nachstehend anhand der bevorzugten Ausführungsform gemäß Figur 4 näher erläutert werden.

Die Sollspannung U(Soll) wird über in Serie geschaltete Widerstände R1, R2 und R3 in einer Spannungsteilerschaltung mit einem Widerstand R4, dessen anderer Anschluß an Masse (GND) angeschlossen ist, dem positiven Eingang + eines Komparators K1 zugeführt. Zwischen den Widerständen R1 und R2 ist noch die Anode einer Diode D1 angeschlossen, deren Kathode an eine stabilisierte Referenzspannung U(stab.) gelegt ist.

Ebenfalls an die stabilisierte Spannung U(stab.) ist ein Widerstand R5 angeschlossen, der mit zwei Widerständen R7 und R6 verbunden ist. Der andere Anschluß des Widerstands R6 ist an Masse gelegt, der andere Anschluß des Widerstands R7 an den negativen Eingang des Komparators K1 und an einen die beiden Eingänge des Komparators überbrückenden Kondensator C1. Weiterhin liegt zwischen dem negativen Eingang - des Komparators K1 und Masse noch ein Kondensator C2.

Vom Verbindungspunkt der Widerstände R2 und R3 führt eine Leitung zu einem Widerstand R8, dessen anderer Anschluß mit einem Widerstand R9 und der Anode einer Diode D2 verbunden ist. Der andere Anschluß des Widerstands R9 ist über einen Anschlußpunkt B, der bereits anhand der Figuren 1 und 2 besprochen wurde, an die stabilisierte Versorungsspannung U(stab.) geführt.

Die Kathode der Diode D2 ist mit einem Widerstand R10 und dieser wiederum mit der stabilisierten Versorgungsspannung verbunden, und weiterhin ist der kathodenseitige Anschluß der Diode D2 über einen Anschlußpunkt A, der bereits anhand der Figuren 1 und 2 erläutert wurde, an den Ausgang des Komparators K1 angeschlossen.

Die anhand der Figuren 1 und 2 erläuterte Schaltungseinheit zur Nachregelung der Taktfrequenz wird daher mit ihren Anschlußpunkten A, B an die entsprechenden Anschlußpunkte A, B des erfindungsgemäßen Stromreglers gemäß Figur 4 angeschlossen.

Der Ausgang des Komparators K1 ist an einen Anschluß eines Widerstands R11 angeschlossen, dessen anderer Anschluß mit der Basis eines Transistors T1 verbunden ist, dessen Kollektor-Basisanschlüsse durch einen Widerstand R12 verbunden sind und dessen Emitteranschluß zum negativen Eingang des Komparators K1 führt.

Ebenfalls an den Ausgang des Komparators beziehungsweise den Anschlußpunkt A geführt ist ein Widerstand R14, dessen Anschluß mit dem Gate-Anschluß eines Feldeffekt-Leistungstransistors T3 verbunden ist. Der Source-Anschluß des Transistors T3 ist mit der Anode einer Diode D4 verbunden, deren Kathode an den Gate-Anschluß angeschlossen ist, und weiterhin mit dem Verbindungspunkt zwischen Widerstand R12 und Kollektor des Transistors T1 sowie mit einem Verbindungspunkt von Widerständen R15, R16 verbunden. Die jeweils anderen Anschlüsse der Widerstände R15, R16 sind miteinander verbunden und an die negative Versorgungsspannung - U(batt.) angeschlossen.

Der Drain-Anschluß des Transistors T3 ist mit einer Lastinduktivität verbunden, deren anderer Anschluß an der positiven Versorgungsspannung +U(Batt.) liegt und die durch eine Diode D5 überbrückt ist, deren Anode mit dem Drain-Anschluß des Transistors T3 verbunden ist.

Der Steueranschluß B für die in den Figuren 1 und 2 dargestellte Schaltungseinheit ist bei der in Figur 4 dargestellten Ausführungsform direkt an die stabilisierte Spannung U(stab.) angeschlossen. Der Schmitt-Trigger arbeitet daher mit einer festen Hysterese, die durch die dem Anschlußpunkt B nachgeschaltetem Widerstände bestimmt wird.

Wird dagegen die Verbindung zwischen dem Anschlußpunkt B und der stabilisierten Versorgungsspannung U(stab.) aufgetrennt, so kann an den Anschlußpunkt B eine einstellbare Steuerspannung angelegt werden, die dann die Hysterese des Schmitt-Triggers und damit die Stromhysterese des gesamten Stromreglers einstellbar festlegt.

## Patentansprüche

1. Schaltungsanordnung zur getakteten Versorgung eines elektromagnetischen Verbrauchers mit einer von einem Steuersignal, welches die Differenz zwischen dem Momentansignal (I(Ist)) am Verbraucher und einem festlegbaren Führungssignal (U(soll)) repräsentiert, beaufschlagten Regelung, bei der ein getakteter Stromregler vorgesehen ist, dessen Taktfrequenz nachregelbar ist, dadurch gekennzeichnet, daß zur Nachregelung der Taktfrequenz eine einen Frequenz-/Spannungswandler (10) mit nachgeschaltetem Integrator (20) aufweisende Schaltungseinheit vorgesehen ist.

2. Schaltungsanordnung nach Anspruch 1, dadurch gekennzeichnet, daß der Frequenz-/Spannungswandler 10 einen Komparator (IC1) aufweist.

3. Schaltungsanordnung nach einem der Ansprüche 1 oder 2, dadurch gekennzeichnet, daß ein dem Verbraucher zugeordneter Leistungsschalter vorgesehen ist, dessen Ansteuersignal der Schaltungseinheit zuführbar ist, und daß zur Ansteuerung des Leistungsschalters eine Triggerschaltung vorgesehen ist, deren Hysterese durch die Schaltungseinheit (10, 20) verändert werden kann.

4. Schaltungsanordnung nach einem der Ansprüche 1 bis 3, dadurch gekennzeichnet, daß die Triggerschaltung als Schmitt-Trigger ausgebildet ist.

5. Schaltungsanordnung nach einem der Ansprüche 1 bis 4, dadurch gekennzeichnet, daß ein Steuereingang (STE) vorgesehen ist, an welchen eine Spannung zur Steuerung der Stromhysterese des Stromreglers anlegbar ist.

## Claims

1. Circuit arrangement for supplying an electromagnetic load with a clocked control which is fed with a control signal which represents the difference between the instantaneous signal (I(actual)) at the load and a specifiable reference signal (U(set)), in which control a clocked current controller is provided whose clock frequency can be adjusted, characterised in that, in order to adjust the clock frequency, a circuit unit which has a frequency/voltage converter (10) with integrator (20) connected downstream is provided.

2. Circuit arrangement according to Claim 1, characterised in that the frequency/voltage converter (10) has a comparator (IC1).

3. Circuit arrangement according to one of Claims 1 or 2, characterised in that a power switch which is assigned to the load and whose drive signal can be fed to the circuit unit is provided, and in that a trigger circuit whose hysteresis can be varied by the circuit unit (10, 20) is provided for driving the power switch.

4. Circuit arrangement according to one of Claims 1 to 3, characterised in that the trigger circuit is constructed as a Schmitt trigger.

5. Circuit arrangement according to Claims 1 to 4, characterised in that a control input (STE) is provided to which a voltage for controlling the current hysteresis of the current controller can be applied.

## Revendications

1. Circuit pour alimentation cyclique d'un récepteur électromagnétique avec une régulation alimentée par un signal de commande, qui représente la différence entre le signal momentané (I(rot) au récepteur et un signal de commande pouvant être déterminé (U(soll)), circuit dans lequel est prévu un régulateur d'intensité cyclique, dont la fréquence d'impulsions est réglable à posteriori,
circuit caractérise :
- en ce que pour le réglage postérieur de la fréquence d'impulsions, est prévu un dispositif de montage comportant un transformateur de fréquence/transformateur de tension (10) avec un intégrateur branché à la suite (20).

2. Circuit selon la revendication 1, caractérisé :
- en ce que le transformateur de fréquence/transformateur de tension (10) a un comparateur (IC1).

3. Circuit selon l'une des revendications 1 ou 2, caractérisé :
- en ce qu'est prévu un sectionneur de puissance associé au récepteur, dont le signal peut être amené au dispositif de montage, et
- en ce que pour la commande du sectionneur de puissance est prévu un circuit de déclenchement, dont l'hystérésis peut être modifiée par le dispositif de montage (10, 20).

4. Circuit selon l'une des revendications 1 à 3, caractérisé :
- en ce que le circuit de déclenchement est réalisé en bascule de Schmitt.

5. Circuit selon l'une des revendications 1 à 4, caractérisé :
- en ce qu'une entrée de commande est prévue, sur laquelle on peut appliquer une tension pour la commande de l'hystérésis du courant du régulateur d'intensité.
